# EUROPÄISCHE PATENTSCHRIFT

(11) **EP 2 342 492 B1**
(45) Veröffentlichungstag und Bekanntmachung des Hinweises auf die Patenterteilung: **12.03.2014**
(21) Anmeldenummer: 09778333.6
(22) Anmeldetag: 04.09.2009
(51) Int. Cl.: F21S 8/08, F21V 17/16

(54) **LEUCHTE**
LUMINAIRE
LUMINAIRE

(30) Priorität: 07.11.2008 DE 202008014799 U
(43) Veröffentlichungstag der Anmeldung: 13.07.2011
(73) Patentinhaber: Herbert Waldmann GmbH & Co. KG, 78056 Villingen-Schwenningen (DE)
(72) Erfinder: SCHULER, Jürgen, 78056 Villingen-Schwenningen (DE)
(74) Vertreter: Neunert, Peter Andreas
(86) Internationale Anmeldenummer: PCT/EP2009/006419
(87) Internationale Veröffentlichungsnummer: WO 2010/051875

(56) Entgegenhaltungen:
- DE-T2- 69 303 340
- US-A- 2 997 321
- US-B1- 6 168 295

## Beschreibung

Die Erfindung betrifft eine Leuchte mit einem Leuchtenchassis, welches Leuchtstofflampen trägt und an dessen Lichtaustrittsseite mittels eines lös- und verrastbaren Blendenrahmens eine transparente Blende angebracht ist.

Ein derart ausgebildeter Leuchtenkopf kann Teil einer Stehleuchte, aber auch Decken-, Wand- oder Tischleuchte sein.

Das Design eines derartigen Leuchtenkopfes ist vor allem durch die Gestaltung der außen liegenden Teile des Leuchtenchassis und des Blendenrahmens geprägt.

Um den unterschiedlichen Wünschen der Käufer gerecht zu werden, muss der Hersteller aus Designgründen eine Vielzahl von Leuchten unterschiedlichen Designs herstellen und auf Lager halten.

Mit der vorliegenden Erfindung soll die Herstellung der verschiedenen Ausführungsformen von Leuchten vereinfacht und damit verbilligt werden.

Grundsätzlich geht die Erfindung von einer aus US 2 997 321 bekannten Leuchtenkonstruktion aus, bei welcher am Leuchtenchassis ein lös- und verrastbarer Blendenrahmen angebracht ist, welcher die transparente Blende, nämlich eine transparente Scheibe, trägt.

Eine Änderung des Designs erfordert eine Neugestaltung des Blendenrahmens und des Chassis.

Nach der vorliegenden Erfindung, nach welcher der Blendenrahmen das Leuchtenchassis umgibt und an diesem mit Hilfe einer Rasteinrichtung lösbar befestigt ist, braucht im Falle der Design-Änderung lediglich der Blendenrahmen ausgetauscht zu werden. Dieser ist am Leuchtenchassis mit auslenkbar angeordneten Rasthebeln, welche den Blendenrahmen mittels Rastnasen untergreifen und in seiner Gebrauchslage festlegen, schnell und ohne Werkzeuge befestigbar.

Aus US 6 168 295 und EP 0 589 744 sind runde Leuchten mit Glühbirnen bekannt, die von anderer Konstruktion sind und bei welchen sich die eingangs genannte Aufgabe nicht stellt.

Die mit der Erfindung vorgeschlagenen Rasthebel können entweder schwenkbar am Leuchtenchassis gelagert sein oder nach dem Vorschlag gemäß Anspruch 9 selbst aus elastisch verformbaren Material bestehen, so dass sie fest mit dem Leuchtenchassis verbunden werden können.

Zusätzlich zu den den Blendenrahmen in seiner Gebrauchslage festlegenden Rasten werden mit Anspruch 2 Zwischenrasten vorgeschlagen, welche den Blendenrahmen in einer Zwischenlage halten, so dass dieser nicht unbeabsichtigt herunterfällt und hierdurch beschädigt wird.

Die Zwischenrasten können zusätzlich zu den erwähnten Rastnasen am Rasthebel vorgesehen sein. Nach dem Vorschlag gemäß Anspruch 3 sind dagegen zusätzliche Rasthebel vorgesehen, an welchen diese Zwischenrasten angebracht sind. Auch diese Rasthebel sind am Leuchtenchassis verschwenkbar angeordnet.

Derartige Rasthebel sollten gemäß Anspruch 4 zumindest an einer Seite oder gemäß Anspruch 5 an gegenüberliegenden Seiten des Leuchtenchassis vorgesehen sein.

Nach dem Vorschlag gemäß Anspruch 6 dagegen ist der Blendenrahmen auf einer Seite mit Rasthebeln und auf der den Rasthebeln gegenüberliegenden Seite des Leuchtenchassis in dieses schwenkbar und lösbar eingehängt.

Zur einfachen Betätigung des Rasthebels sind diese gemäß Anspruch 7 mit von außen zugänglichen Betätigungstasten versehen.

Für die Einrastung des Blendenrahmens ist dieser gemäß Anspruch 8 auf der den Rasthebeln zugewandten Seite mit einer den Rastnasen der Rasthebel zugeordneten Rast in Form eines nach innen vorspringenden Steges mit einer Randlippe ausgestattet.

In den Zeichnungen zeigen:
- Figur 1: perspektivische Darstellung einer erfindungsgemäß ausgebildeten Stehleuchte,
- Figur 2: perspektivische Darstellung der Stehleuchte gemäß Figur 1 mit abgeklapptem Blendenrahmen,
- Figur 3: vergrößerter Teilschnitt des Leuchtenkopfes bei eingerastetem Blendenrahmen im Bereich des Rasthebels 11,
- Figur 4: Teilschnitt gemäß Figur 3 im Bereich des Rasthebels 16 bei gelöstem Blendenrahmen,
- Figur 5: Teilschnitt gemäß Figur 4 bei abgeklapptem Blendenrahmen und
- Figur 6: Teilschnitt entsprechend Figur 3 mit variiertem Blendenrahmen.

Die erfindungsgemäße Lösung wird anhand der in den Figuren 1 und 2 vollständig dargestellten Stehleuchte erläutert, welche in bekannter Weise aus einem Leuchtenkopf 1 besteht, der von einer Ständersäule 30 getragen wird, die ihrerseits mit einem Fuß 32 auf dem Boden aufliegt.

Der Leuchtenkopf 1 besteht im Wesentlichen aus einem Leuchtenchassis 10, an welchem mittels Lampensockeln 34 Leuchtstofflampen 33 angebracht sind. Mit einem auf halber Höhe der Ständersäule 30 angebrachten Schalter 31 können die Leuchtstofflampen 33 geschaltet werden.

Das Leuchtenchassis 10 ist von einem Blendenrahmen 20 umgeben, welcher, wie die nachfolgenden Figuren zeigen, eine die Unterseite des Leuchtenkopfes 1 abdeckende transparente Blende 21 trägt.

Der Blendenrahmen 20 kann nach Lösen von den Rahmen haltenden Rasthebeln 11 in die in Figur 2 dargestellte Position abgeklappt werden und nach einer geringfügigen Verschiebung in Richtung des Pfeiles C ganz entfernt werden. Damit bietet sich die Möglichkeit, diesen Blendenrahmen 20 je nach Wunsch und Geschmack des Besitzers gegen anders geformte Rahmen, z. B. einen in Figur 6 dargestellten Rahmen mit abgerundeten Kanten, auszutauschen.

Die Rasteinrichtung zur Festlegung des Blendenrahmens 20 ist im Einzelnen mit den vergrößerten Teilschnitten gemäß Figur 4 bis 6 dargestellt und erläutert.

Diese Rasteinrichtung besteht aus an einer Stirnseite des Leuchtenchassis 10 angebrachten Rasthebeln 11, auf deren Rastnasen 12 der Blendenrahmen 20 mit einer am oberen Steg 23 angeordneten und nach unten gerichteten Randlippe 24 aufliegt. Bei dem hier dargestellten Ausführungsbeispiel ist der aus elastischem Kunststoff bestehende Rasthebel 11 mit einem Haltearm 14 am Chassis 10 befestigt. Sein oberes freies Ende ragt mit einer Betätigungstaste 13 geringfügig aus der Oberseite des Leuchtenchassis 10 heraus. Mittels dieser Betätigungstaste 13 kann der Rasthebel in Richtung des Pfeiles A gegen das Chassis 10 ausgelenkt werden, so dass seine Rastnase 12 mit der Randlippe 24 des Blendenrahmens 20 außer Eingriff kommt. Damit kann der Blendenrahmen 20, an dessen unteren Stegen unter Zwischenlage einer Dichtung 22 die transparente Blende 21 angebracht ist, nach unten weggeschwenkt werden.

Um zur Erleichterung des Austausches den Blendenrahmen 20 mit der Blende 21 in einer Zwischenposition zu halten, sind seitlich versetzt zu den Rasthebeln 11 am Leuchtenchassis weitere Rasthebel 16 vorgesehen, auf deren in Richtung auf den Blendenrahmen 20 vorspringenden Rastnasen 17 der Blendenrahmen 20 mit seiner Randlippe 24 aufliegt. Auch diese Raststege 16 bestehen aus elastisch federndem Kunststoff und sind an ihren oberen Enden mit Haltearmen 18 am Leuchtenchassis 10 festgelegt, während ihre unteren Enden bei Eindrücken des Rasthebels 16 in Richtung des Pfeiles B derart verschwenkbar sind, dass ihre Rastnasen 17 mit der Randlippe 24 des Blendenrahmens 20 außer Eingriff kommen.

Zur Lagesicherung des Rasthebels 16 ist dieser mit einem Führungsarm 19 ausgestattet, welcher in einem Führungsschlitz 19a des Leuchtenchassis 10 geführt wird.

Auch die Rasthebel 11 sind in entsprechender Weise mit Führungsarmen 15 ausgestattet.

Oberhalb der Rastnase 17 ist der Rasthebel 16 mit einer als Fingeraufnahme dienenden Vertiefung 16a versehen.

Nach Eindrücken des Rasthebels 16 in Richtung des Pfeiles B kann der Blendenrahmen 20 ganz nach unten weggeschwenkt und, wie im Zusammenhang mit Figur 2 bereits erwähnt, entfernt und z. B. gegen einen anders ausgebildeten, in Figur 6 dargestellten Blendenrahmen 20' ausgetauscht werden.

### Bezugszeichenliste

- 1: Leuchtenkopf
- 10: Leuchtenchassis
- 11: Rasthebel
- 12: Rastnase
- 13: Betätigungstaste
- 14: Haltearm
- 15: Führungsarm
- 16: Rasthebel
- 16a: Vertiefung
- 17: Rastnase, Zwischenraste
- 18: Haltearm
- 19: Führungsarm
- 19a: Führungsschlitz

- 20: Blendenrahmen
- 20': Blendenrahmen
- 21: Blende
- 22: Dichtung
- 23: oberer Steg
- 24: Randlippe
- 25: unterer Steg
- 26: Aufnahmenut

- 30: Ständersäule
- 31: Schalter
- 32: Fuß
- 33: Leuchtstofflampen
- 34: Lampensockel

## Patentansprüche

1. Leuchte mit einem Leuchtenchassis (10), welches Leuchtstofflampen (33) trägt und an dessen Lichtaustrittsseite mittels eines lös- und verrastbaren Blendenrahmens (20, 20') eine transparente Blende (21) angebracht ist,
**dadurch gekennzeichnet, dass** der Blendenrahmen (20, 20') das Leuchtenchassis (10) umgibt und an diesem mittels am Leuchtenchassis (10) auslenkbar angeordneter Rasthebel (11), welche den Blendenrahmen (20, 20') mittels Rastnasen (12) untergreifen und in seiner Gebrauchslage festlegen, austauschbar befestigt ist.

2. Leuchte nach Anspruch 1,
**dadurch gekennzeichnet, dass** zusätzlich zu den den Blendenrahmen (20, 20') in seiner Gebrauchslage haltenden Rastennasen (12) Zwischenrasten (17) vorgesehen sind, welche den Blendenrahmen (20, 20')in einer Zwischenlage halten.

3. Leuchte nach Anspruch 2,
**dadurch gekennzeichnet, dass** die Zwischenrasten in Form von Rastnasen (17) an zusätzlichen Rasthebeln (16) vorgesehen sind, die am Leuchtenchassis (10) verschwenbar angeordnet sind.

4. Leuchte nach Anspruch 1, 2 oder 3,
**dadurch gekennzeichnet, dass** die Rasthebel (11, 16) mindestens an einer Seite des Leuchtenchassis (10) angeordnet sind.

5. Leuchte nach Anspruch 1, 2 oder 3,
**dadurch gekennzeichnet, dass** die Rasthebel (11, 16) an gegenüberliegenden Seiten des Leuchtenchassis (10) angeordnet sind.

6. Leuchte nach Anspruch 4,
**dadurch gekennzeichnet, dass** der Blendenrahmen (20, 20') auf der den Rasthebeln (11, 16) gegenüberliegenden Seite des Leuchtenchassis (10) in dieses schwenkbar und lösbar eingehängt ist.

7. Leuchte nach einem der Ansprüche 1 bis 6,
**dadurch gekennzeichnet, dass** die Rasthebel (11) von außen zugängliche Betätigungstasten (13) aufweisen.

8. Leuchte nach einem der Ansprüche 1 bis 7,
**dadurch gekennzeichnet, dass** der Blendenrahmen (20, 20') mindestens auf der den Rasthebeln (11, 16) zugewandten Seite eine den Rastnasen (12, 17) der Rasthebel (11, 16) zugeordnete Rast in Form eines nach innen vorspringenden Steges (23) mit einer Randlippe (24) aufweist.

9. Leuchte nach einem der vorhergehenden Ansprüche,
**dadurch gekennzeichnet, dass** die Rasthebel (11, 16) aus elastisch verformbarem Material bestehen und mit ihren einen Enden (14, 18) fest mit dem Leuchtenchassis (10) verbunden sind, während an den freien Enden die Rastnasen (12, 17) vorgesehen sind.

## Claims

1. A light fixture with a light fixture frame (10) which carries fluorescent lamps (33), and a transparent screen (21) is attached to the light emission side of the aforesaid light fixture frame (10) by means of a releasable and engageable screen frame (20, 20'), **characterized in that** the screen frame (20, 20') surrounds the light fixture frame (10) and is fastened to the latter in an interchangeable manner by means of catch levers (11) which are arranged on the light fixture frame (10) in a deflectable manner and which engage under the screen frame (20, 20') by means of catch projections (12) and fix it in its position of use.

2. A light fixture according to claim 1, **characterized in that**, in addition to the catch projections (12) holding the screen frame (20, 20') in its position of use, intermediate catches (17) are provided which hold the screen frame (20, 20') in an intermediate position.

3. A light fixture according to claim 2, **characterized in that** the intermediate catches are provided in the form of catch projections (17) on additional catch levers (16) which are arranged in a pivotable manner on the light fixture frame (10).

4. A light fixture according to claim 1, 2 or 3, **characterized in that** the catch levers (11, 16) are arranged at least on one side of the light fixture frame (10).

5. A light fixture according to claim 1, 2 or 3, **characterized in that** the catch levers (11, 16) are arranged on opposite sides of the light fixture frame (10).

6. A light fixture according to claim 4, **characterized in that** the screen frame (20, 20') is suspended on the side of the light fixture frame (10) opposite the catch levers (11, 16) so as to be releasable and pivotable into the light fixture frame (10).

7. A light fixture according to any one of claims 1 to 6, **characterized in that** the catch levers (11) have actuation buttons (13) accessible from the outside.

8. A light fixture according to any one of claims 1 to 7, **characterized in that** at least on the side facing the catch levers (11, 16) the screen frame (20, 20') has a catch - associated with the catch projections (12, 17) of the catch levers (11, 16) - in the form of an inwardly projecting web (23) with an edge lip (24).

9. A light fixture according to any one of the preceding claims, **characterized in that** the catch levers (11, 16) consist of resiliently deformable material and are connected at one end (14, 18) thereof to the light fixture frame (10) in a fixed manner, whereas the catch projections (12, 17) are provided at the free end.

## Revendications

1. Lampe comportant un châssis de lampe (10) portant des lampes en matériau lumineux (33) et sur le côté de sortie de la lumière duquel est monté un écran transparent (21) au moyen d'un cadre (20, 20') pouvant être encliqueté de manière amovible,
**caractérisée en ce que**
le cadre (20, 20') de l'écran entoure le châssis (10) de la lampe et est fixé de façon amovible à celui-ci par l'intermédiaire d'un levier d'encliquetage (11) monté pivotant sur le châssis (11) de la lampe qui vient en prise par en dessous avec le cadre (20, 20') de l'écran par l'intermédiaire de becs d'encliquetage (12) et le fixe dans sa position d'utilisation.

2. Lampe conforme à la revendication 1,
**caractérisée en ce qu'**
outre les becs d'encliquetage (12) qui maintiennent le cadre (20, 20') de l'écran dans sa position d'utilisation, il est prévu des becs intermédiaires (17) qui maintiennent le cadre (20, 20') de l'écran dans une position intermédiaire.

3. Lampe conforme à la revendication 2,
**caractérisée en ce que**
les becs intermédiaires sont réalisés sous la forme de becs d'encliquetage (17) situés sur des leviers d'encliquetage supplémentaires (16) qui sont montés pivotants sur le châssis (10) de la lampe.

4. Lampe conforme à la revendication 1, 2 ou 3,
**caractérisée en ce que**
les leviers d'encliquetage (11, 16) sont situés sur au moins un côté du châssis (10) de la lampe.

5. Lampe conforme à la revendication 1, 2 ou 3,
**caractérisée en ce que**
les leviers d'encliquetage (11, 16) sont situés sur des faces opposées du châssis (10) de la lampe.

6. Lampe conforme à la revendication 4,
**caractérisée en ce que**
le cadre (20, 20') de l'écran est suspendu sur le côté du châssis (10) de la lampe situé à l'opposé des leviers d'encliquetage (11, 16) de façon amovible et pour pouvoir pivoter dans celui-ci.

7. Lampe conforme à l'une des revendications 1 à 6,
**caractérisée en ce que**
les leviers d'encliquetage (11) comportent des touches de manoeuvre (13) accessibles de l'extérieur.

8. Lampe conforme à l'une des revendications 1 à 7,
**caractérisée en ce que**
le cadre (20, 20') de l'écran comporte au moins sur son côté tourné vers les leviers d'encliquetage (11, 16) un élément d'encliquetage associé aux becs d'encliquetage (12, 17) des leviers d'encliquetage (11, 16) réalisés sous la forme d'une traverse (23) faisant saillie vers l'intérieur et équipée d'une lèvre d'extrémité (24).

9. Lampe conforme à l'une des revendications précédentes,
**caractérisée en ce que**
les leviers d'encliquetage (11, 16) sont réalisés en un matériau déformable élastiquement et sont reliés rigidement au châssis (10) de la lampe par leurs extrémités (14, 18) tandis que les becs d'encliquetage (12, 17) sont situés sur leurs extrémités libres.
